# FASCICULE DE BREVET EUROPEEN

(11) **EP 3 426 448 B1**
(45) Date de publication et mention de la délivrance du brevet: **01.04.2020**
(21) Numéro de dépôt: 17712840.2
(22) Date de dépôt: 10.03.2017
(51) Int. Cl.: B26D 7/02, B26D 9/00, B26D 1/06, B26D 1/18

(54) **APPAREIL À DÉCOUPER LES PNEUMATIQUES**
VORRICHTUNG ZUM SCHNEIDEN VON REIFEN
DEVICE FOR CUTTING TYRES

(30) Priorité: 10.03.2016 CH 3102016
(43) Date de publication de la demande: 16.01.2019
(73) Titulaire: Tyre Recycling Solutions SA, 1196 Gland (CH)
(72) Inventeur: AHLGREN, Staffan, 1132 Lully (CH)
(74) Mandataire: Cronin, Brian Harold John
(86) Numéro de dépôt international: PCT/IB2017/051411
(87) Numéro de publication internationale: WO 2017/153960

(56) Documents cités:
- WO-A1-99/30878
- WO-A1-2012/059719
- WO-A1-2015/162443
- FR-A1- 2 686 541

## Description

La présente invention se rapporte à un appareil à découper les pneumatiques. En particulier, la présente invention consiste en un appareil à découper des pneumatiques du type comportant une bande de roulement, des flancs et des talons de manière à découper les flancs et sectionner la bande de roulement dans le but de réduire l'encombrement d'un pneumatique usagé et de faciliter la récupération ultérieure de ses composants, mais aussi le stockage et le transport.

En effet, en raison de leur forme et de leur configuration, les pneumatiques usagés de véhicules ne permettent pas d'optimiser leur stockage et leur transport. L'espace de vide élevé d'un pneumatique implique une perte de l'espace utile de transport et de stockage.

Il est connu de l'état de la technique des appareils assurant le découpage des flancs et le sectionnement de la bande de roulement d'un pneumatique. On connaît ainsi par exemple WO2012059719 qui décrit un équipement pour traiter un pneu de véhicule en découpant le pneu en portions. L'équipement comprend un support rotatif de pneu qu'on peut faire fonctionner pour retenir de façon amovible un pneu, un agencement moteur qu'on peut faire fonctionner pour faire tourner le support de pneu, un premier agencement de coupe qu'on peut faire fonctionner, en service, pour séparer les parties de flanc d'un pneu de la partie de bande de roulement et un second agencement de coupe qu'on peut faire fonctionner pour découper la partie de bande de roulement du pneu pour en faire une bande.

L'inconvénient de cette réalisation est que le pneu est maintenu par ses flancs et que le découpage des flancs qui se fait de part et d'autre de la bande de roulement n'est pas toujours uniforme et de bonne qualité.

L'état de la technique décrit de nombreux appareils dans lesquels le sectionnement est assuré par des couteaux pénétrant dans le pneu soit par l'intérieur et radialement, comme dans le document AU6884371, soit par l'extérieur et transversalement de chaque côté comme dans les documents -DE4200949 -et WO98/24607. Ces appareils comportent des moyens de maintien et de positionnement du pneumatique dans l'espace et des moyens assurant son entrainement en rotation pour obtenir le mouvement de coupe.

FR2780675 décrit un appareil simplifié destiné aux artisans et petites entreprises. Cet appareil comprend, porté par un socle :
- un plateau rotatif porteur de mors coulissants aptes à venir en appui contre les talons des flancs d'un pneumatique en appui contre le plateau,
- un support fixe portant un bras parallèle à l'axe X'X de rotation du plateau, ce bras pouvant être déplacé parallèlement à cet axe par des moyens d'actionnement, entre une position de dégagement du pneumatique et une position de travail,
- des coulisseaux espacés qui, disposés de part et d'autre de la zone d'accueil du pneumatique et porteurs chacun d'un couteau transversal, orienté vers le flanc du pneumatique, sont montés coulissants sur le bras et reliés chacun à des moyens d'actionnement aptes à les déplacer en translation sur ce bras, entre une position écartée de dégagement de la bande de roulement et une position rapprochée de fin de course de sectionnement,
- et des moyens de commande régissant la rotation du plateau et les déplacements dans les deux sens, du support, du bras et des coulisseaux, donc des couteaux.

WO2015/162443 divulgue un appareil à découper les flancs des pneumatiques, d'un type compris dans la partie introductive de la revendication 1, comprenant,
- un châssis,
- une zone d'accueil destinée à recevoir un pneumatique à découper dans le châssis,
- des moyens de maintien latéraux d'un pneumatique reçu dans la zone d'accueil,
- des lames agencées transversalement, orientées vers un flanc d'un pneumatique reçu dans la zone d'accueil, lesdites lames étant montés coulissantes entre une position écartée de dégagement de la bande de roulement et une position de travail où elles pénètrent dans le flanc d'un pneumatique afin de séparer la bande de roulement de ses flancs, et
- une automate de commande régissant le coulissage desdites lames entre une position écartée et une position de travail afin que les lames ne pénètrent dans les flancs d'un pneumatique reçu dans l'appareil que lorsqu'elles sont au-dessus de sa bande de roulement.

L'appareil de WO2015/162443 comporte en outre des moyens qui, aptes à émettre un faisceau laser parallèle à l'axe X'X de rotation du plateau et disposé au-dessus des couteaux, sont associés à des moyens détecteurs intervenant lors du rapprochement du bras en direction de la bande de roulement du pneumatique, pour signaler aux moyens de commande a rupture du faisceau laser par cette bande de roulement, tandis que les moyens de commande comprennent des moyens de temporisation retardant l'alimentation des moyens d'actionnement agissant sur le rapprochement des coulisseaux afin que les couteaux ne pénètrent dans les flancs du pneumatique que lorsqu'ils sont au-dessous de sa bande de roulement.

L'objet de l'invention est de remédier l'inconvénient précité en proposant un appareil qui découpe les flancs de manière uniforme.

Conformément à l'invention, un appareil à découper des pneumatiques du type précité est caractérisé en ce que :
- ladite zone d'accueil comporte une paire de rouleaux d'entrainement d'un pneumatique placé sur les rouleaux d'entrainement dans la zone d'accueil,
- deux structures de support sont montées au-dessus et de part et d'autre de la zone d'accueil,
- lesdits moyens de maintien sont montés sur au moins une des deux structures de support.
- un détecteur, notamment un détecteur optique, apte à détecter une zone centrale vide d'un pneumatique est reçu dans la zone d'accueil, compris entre le diamètre intérieur des talons du pneumatique, ledit détecteur étant agencé sur au moins une des deux structures de support.
- les lames sont montées sur les structures de support.
- l'automate de commande régit aussi la rotation d'au moins un rouleau de la paire de rouleaux, et
- les moyens de maintien latéraux comportent :
- un mors coulissant apte à s'appuyer contre le talon d'un pneumatique reçu dans l'appareil, et
- une pièce à deux branches portant chacune un galet agencée pour s'insérer à l'intérieur d'un pneu reçu dans l'appareil et dont les deux branches sont aptes à venir en contact avec une surface intérieure de la bande de roulement du pneu.
- le mors et la pièce sont diamétralement opposés par rapport à la circonférence interne d'un pneumatique reçu dans l'appareil, et
- les lames, lorsqu'elles sont en position de travail, pénètrent dans les flancs d'un pneumatique lorsque les lames sont à proximité de ou reçues entre les deux branches de manière à stabiliser la zone de découpe.

Dans une forme d'exécution, le dispositif de découpe de la bande de roulement d'un pneu à découper, lorsque ladite bande de roulement est séparée de ses flancs, comporte un bras supérieur et un bras inférieur, le bras supérieur ou inférieur portant à une de ses extrémités, une paire de disques coaxiaux espacés l'un de l'autre. L'autre bras supérieur ou inférieur porte une lame essentiellement circulaire agencée entre les disques. Le dispositif de découpe coulisse pour venir découper transversalement la bande de roulement d'un pneu à découper lorsque ladite bande de roulement est séparée de ses flancs.

Dans une forme d'exécution, la lame essentiellement circulaire est complètement circulaire et de préférence moletée sur la tranche lorsqu'elle est biseautée.

Dans une variante, la lame essentiellement circulaire comporte plusieurs rayons de courbure.

De préférence, la lame essentiellement circulaire est biseautée.

Dans une forme d'exécution, le bras supérieur et le bras inférieur ont une forme allongée dont la longueur est au moins égale à la largeur de la bande de roulement d'un pneumatique à découper.

Dans une forme d'exécution préférentielle, la commande est constituée par un unique automate régissant toutes les fonctions de l'appareil.

Dans une forme d'exécution, la zone d'accueil comporte des éléments de blocage de part et d'autre d'un pneumatique reçu dans l'appareil et sont agencés de manière à coulisser horizontalement pour se rapprocher l'un de l'autre et coincer un pneumatique reçu dans l'appareil.

Selon cette même forme d'exécution, les éléments de blocage sont des cylindres, libres en rotation autour de leur axe longitudinal, entrant en contact avec les flancs d'un pneumatique à découper de manière à tourner de manière synchronisée avec le pneumatique lorsqu'il est entrainé par au moins un des rouleaux de la paire de rouleaux d'entrainement.

De préférence, l'appareil comporte un capot pour renfermer au moins partiellement l'appareil avec le cas échéant un pneumatique à découper à l'intérieur de l'appareil, et au moins un capteur pour détecter l'ouverture du capot et interrompre un cycle de découpe.

Dans une forme d'exécution, le détecteur apte à détecter une zone centrale du pneumatique émet un faisceau laser.

De préférence, les moyens de maintien latéraux d'un pneumatique reçu dans l'appareil permettent de bloquer en position des pneumatiques dont le diamètre intérieur des talons varie de 30 centimètres à 60 centimètres.

Dans une forme d'exécution, l'appareil comprend un capteur de détection de la présence d'un pneumatique à découper sur la zone d'accueil.

Dans une forme d'exécution, le dispositif de découpe agencé sur le châssis comporte des moyens de happement d'une bande de roulement agencés pour accrocher la bande de roulement pendant la découpe transversale de la bande de roulement.

L'invention concerne aussi un procédé de découpage d'un pneumatique utilisant l'appareil ci-dessus.

Les caractéristiques de l'invention apparaitront plus clairement à la lecture de la description donnée uniquement à titre d'exemple, nullement limitative en se référant aux figures schématiques, dans lesquelles :
- La figure 1 représente une vue de perspective en transparence d'un appareil à découper des pneumatiques, un capot de protection de l'appareil étant ouvert ;
- La figure 2 représente une vue de face de l'appareil à découper les pneumatiques, sans son capot de protection, comportant un pneumatique prêt à être découpé ;
- La figure 3 représente une vue de coupe d'un pneumatique ;
- La figure 4 représente une vue de perspective d'un châssis de l'appareil ;
- La figure 5 représente une vue de perspective d'une zone d'accueil agencée pour recevoir un pneumatique ;
- La figure 6 représente une vue de perspective des moyens de maintien latéral du pneumatique pendant une découpe ;
- La figure 7 représente une vue en perspective d'un moyen de maintien du talon du pneumatique ;
- La figure 8 représente une vue en perspective d'un dispositif de découpe des flancs des pneumatiques ;
- La figure 9 représente une vue de perspective d'un moyen de découpe d'une bande de roulement du pneumatique et d'une plaque de support sur laquelle le moyen de découpe coulisse;
- La figure 10 représente une vue de côté du moyen de découpe d'une bande de roulement du pneumatique ;
- La figure 11 représente une vue de face du moyen de découpe d'une bande de roulement du pneumatique ; et
- La figure 12 représente une vue partielle du moyen de découpe selon une autre forme d'exécution.

Comme illustré à la figure 1, un appareil assemblé à découper des pneumatiques comporte un capot de protection 36 coulissant ouvert, permettant de visualiser l'ensemble des éléments permettant le découpage des pneumatiques. Dans cet exemple, la pédale 9 permet de lancer un cycle de découpage.

Comme illustré à la figure 2, l'appareil est monté sans son capot de protection 36. L'appareil comprend un châssis 1 entourant une zone d'accueil 2 recevant un pneumatique 31 prêt à être découpé. L'appareil tel qu'illustré n'est pas dans une phase de fonctionnement normal car le pneumatique 31 n'est pas maintenu par les moyens de maintiens latéraux 5, 6 (figure 6). Le pneumatique 31 est placé entre des rouleaux cylindriques 12 libre en rotation autour de leur axe longitudinal. La zone d'accueil 2 coulisse verticalement et est en positon haute pour une future opération de découpe alors que lors du chargement du pneumatique 31 dans la zone d'accueil 2, cette dernière est en position basse pour faciliter l'opération de manutention effectuée par un opérateur pour agencer les pneumatiques 31 à découper dans la zone d'accueil. Un dispositif de découpe 8 d'une bande de roulement du pneumatique 31, lorsque la bande de roulement est séparée de ses flancs, est agencé, sur le châssis 1, coulissant, pour venir découper la bande de roulement transversalement.

Comme illustré à la figure 3, la vue de coupe du pneumatique 31 permet de visualiser les quatre parties du pneumatique 31, à savoir les flancs 32, la bande de roulement 33, le talon 34, et l'intérieur 35 de la bande de roulement.

Comme illustré à la figure 4, le châssis 1 est composé d'un coffre 25 dans lequel peut être intégrée toute la partie électrique, le bloc de réglage ou encore un outil de supervision. Le châssis 1 comporte en outre deux premières barres horizontales 22 situées sur la partie haute du châssis 1 permettant notamment la fixation de deux structures de support 3', 3" montées au-dessus et de part et d'autre de la zone d'accueil 2 (figure 5 et 6). Deux barres verticales 23 situées en dessous des deux premières barres horizontales 22 permettant la fixation de la zone d'accueil 2 (figure 5). Enfin, deux secondes barres horizontales 24 permettant la fixation du dispositif de découpe 8 (figure 9).

Comme illustré à la figure 5, la zone d'accueil 2 destinée à recevoir un pneumatique à découper dans le châssis, comporte une paire de rouleaux d'entrainement horizontaux 10, 11 d'un pneumatique reçu dans la zone d'accueil 2 est placé sur les rouleaux 10, 11. La zone d'accueil 2 est composée d'un cadre 30 permettant de fixer un premier moteur 17 qui entraîne en rotation l'un des deux rouleaux 10, 11 entraînant ainsi le pneumatique à découper. Quatre sabots 13 sur lesquels sont fixés respectivement un cylindre 12 libre en rotation autour de son axe longitudinal, permettant de coincer les flancs des pneumatiques à découper. Ces sabots 13 sont fixés à un premier rail de guidage 14 permettant ainsi d'ajuster le maintien du pneumatique selon la taille dudit pneumatique. Le cadre 30 est fixé quant à lui à deux seconds rails de guidage verticaux 16 permettant ainsi de régler verticalement la hauteur de la zone d'accueil 2 le long d'une plaque de support 15 qui est quant à elle fixée aux deux barres verticales du châssis.

Comme illustré à la figure 6, l'appareil à découper les pneus comporte deux structures de support 3', 3" montées au-dessus et de part et d'autre de la zone d'accueil. Les deux structures de support 3', 3" sont portées par une seconde plaque de support 26, fixée sur les deux premières barres horizontales 22 situées sur la partie haute du châssis 1 (figure 4). Cette seconde plaque de support 26 porte deux quatrièmes rails de guidage 27 permettant de déplacer horizontalement les deux structures de support 3', 3". Ce déplacement horizontal est déclenché par une information donnée par un rayon laser émis par un dispositif porté par la structure de support 3', 3". Ce rayon laser est parallèle à la bande de roulement d'un pneu à découper. Les deux structures de support 3', 3" portent des moyens de maintien latéraux 5, 6 composés d'une part d'une pièce 5 comportant deux branches 37 ainsi que deux galets 38 permettant le maintien de l'intérieur de la bande de roulement 35 du pneumatique à découper (figure 3), et d'autre part d'un mors 6 permettant le maintien du talon du pneumatique à découper. Le mors 6 (figure 7) coulisse verticalement le long des structures de support 3',3" afin de maintenir le talon du pneumatique à découper selon la taille de ce dernier. Le mors 6 et la pièce 5 sont diamétralement opposés par rapport à la circonférence interne d'un pneumatique reçu dans l'appareil. Les mors 6 et la pièce 5 permettent de bloquer en position des pneumatiques 31 à découper dont le diamètre intérieur des talons varie de 30 centimètres à 60 centimètres. Les lames 7 (figure 8), agencées sur chaque structure de support 3', 3", lorsqu'elles sont en position de travail, pénètrent dans les flancs d'un pneumatique reçu entre les deux branches 37 de manière à stabiliser la zone de découpe. Dans cet exemple, les lames 7 sont agencées entre les deux branches 37 de la pièce 5.

Un avantage de l'utilisation des mors 6 et la pièce 5 est que l'appareil s'adapte aux dimensions des pneumatiques devant être découpés, tant sur le diamètre intérieur des talons que sur l'épaisseur de bande de roulement qui varie d'un pneumatique à l'autre et peut être comprise entre 6 et 35 millimètres. En effet la pièce 5, comportant deux branches 37 ainsi que deux galets 38 permettant le maintien de l'intérieur de la bande de roulement, permet de déterminer avec précision la position de la bande de roulement du pneumatique à découper et ainsi éviter que la lame 7 s'enfonce dans la bande de roulement.

Comme illustré à la figure 7, le mors 6 est fixé sur chaque structure de support permettant ainsi de coulisser verticalement le long de chaque structure de support 3', 3" afin de maintenir le talon du pneumatique à découper.

Dans l'exemple illustré aux figures 9, 10 et 11, le dispositif de découpe 8 de la bande de roulement d'un pneu à découper, lorsque ladite bande de roulement est séparée de ses flancs, est composé de deux bras 39, 40. Le moyen de découpe 8 est agencé sur une troisième plaque de support 28 composée quant à elle de deux troisièmes rails horizontaux 19 de manière à pouvoir se déplacer horizontalement le long des deux troisième rails 19. Le bras supérieur 39 porte à une de ses extrémités, une paire de disques 20 coaxiaux espacés l'un de l'autre, l'autre bras, inférieur 40, portant une lame essentiellement circulaire 21 agencée entre les disques 20. Le dispositif de découpe 8 coulisse pour venir découper transversalement la bande de roulement lorsque ladite bande de roulement est séparée de ses flancs. Un second moteur 18, entraine en rotation la lame de forme circulaire 21 permettant ainsi de découper la bande de roulement une fois que les flancs du pneumatique ont été découpés lors de la première phase de découpe. Dans cet exemple, la lame essentiellement circulaire 21 comporte plusieurs rayons de courbure et est biseautée.

Avantageusement, l'appareil est agencé de manière à ce que chaque lame 7, 21 est lubrifié à intervalle défini pour améliorer la découpe.

Dans une forme d'exécution illustrée à la figure 12, pour l'accroche de la bande de roulement contre le bord de celle-ci, des moyens de happement ont été intégrés au dispositif de découpe 8 (figure 10). Dans cet exemple, la paire de disques 20 coaxiaux espacés l'un de l'autre et portés par le bras supérieur 39 (figure 10) comporte des moyens d'accroche 41, ici des roues dentées 41 disposées de part et d'autre de la paire de disques 20. Dans cet exemple, la bande de roulement 33 est poussée mécaniquement dans le sens de coupe contre le disque de coupe 21 depuis la paire de disques 20, qui elle-même est mise en rotation. Contrairement à l'exemple de précédent dans lequel la paire de disque de cisaillage n'est pas entrainée, cette fois-ci, la paire de disque de cisaillage 20 est mise en rotation de manière synchronisée avec la lame de coupe 21. Les deux roues dentées 41 disposées de part et d'autre des disques 20 sont solidaires avec lesdits disques 20 de manière à ce que lorsque la denture des roues dentées 41 mises en rotation vient frapper la bande de roulement, la denture crée un entraînement de la bande en direction du disque de coupe 21, dans le sens de coupe. Après avoir ouvert le capot de protection 36, l'opérateur pose le pneumatique 31 dans la zone d'accueil 2 sur les deux rouleaux 10, 11 et entre les quatre cylindres 12. La bande de roulement du pneumatique à découper vient en contact avec deux rouleaux 10, 11. A ce stade, la zone d'accueil 2 est en position basse de manière à faciliter la manutention. L'opérateur ferme ensuite le capot de protection 36 et appuie sur la pédale 9, ou sur toute autre commande tel un bouton poussoir, pour lancer un cycle de découpage. Le cycle de découpage comprend les étapes suivantes :
- vérification de la présence d'un pneumatique par un capteur,
- coinçage du pneumatique entre les cylindres 12,
- remontée de la zone d'accueil 2 comportant le pneumatique par un déplacement vertical jusqu'à détection par le faisceau laser de la zone centrale, entre talons, du pneumatique à découper,
- rapprochement des structures de supports 3', 3" par coulissage horizontal pour maintenir des talons du pneumatique par les mors 6 et l'intérieur de la bande de roulement par la pièce 5 et ses deux branches 37,
- appui sur la partie interne 35 de la bande de roulement 33 par la pièce 5 à deux branches puis,
- appui sur les talons 34 par le mors 6,
- mise en rotation du pneumatique 31 par au moins un des rouleaux de la paire de rouleaux d'entrainement 10, 11,
- découpe des flancs 32 du pneumatique par la lame 7 agencée sur chaque structure de support 3', 3",
- optionnellement, écartement des deux structures de support 3',3" dont chaque mors 6 porte un flanc découpé,
- descente de la zone d'accueil 2 comportant la bande roulement sans ses flancs jusqu'à ce que la bande de roulement soit face au dispositif de découpe 8,
- découpe transversale de la bande de roulement 33 par coulissage horizontal du dispositif de découpe 8, puis retour du dispositif de découpe 8 à sa position initiale,
- ouverture du capot de protection 36 par l'utilisateur pour récupération de la bande de roulement sectionnée sur les deux rouleaux 10, 11 et des flancs sur chacun des mors 6.

L'appareil comprend de préférence, sous le châssis 1, un réceptacle de récupération des eaux et autres liquides pouvant s'accumuler dans les pneumatiques lors de leur stockage et qui s'échappe lors d'une opération de découpe.

Les déplacements qui sont décrits ci-dessus comme étant verticaux, peuvent aussi être horizontaux et inversement ou inclinés.

L'appareil selon la présente invention permet de découper les flancs de pneumatiques avec une découpe précise et uniforme, de sectionner la bande de roulement et de minimiser les opérations de manutention pour une meilleure productivité.

## Revendications

1. Appareil à découper des pneumatiques du type comportant une bande de roulement, des flancs et des talons de manière à découper les flancs, l'appareil comprenant :
- un châssis (1),
- une zone d'accueil (2) destinée à recevoir un pneumatique (31) à découper dans le châssis (1), des moyens de maintien (5, 6) latéraux d'un pneumatique reçu dans la zone d'accueil,
- des lames (7) agencées transversalement, orientées vers un flanc (32) d'un pneumatique (31) reçu dans la zone d'accueil (2), lesdites lames (7) étant montés coulissantes entre une position écartée de dégagement de la bande de roulement (33) et une position de travail où elles pénètrent dans le flanc (32) d'un pneumatique afin de séparer la bande de roulement de ses flancs, et une automate de commande (9) régissant le coulissage desdites lames (7) entre une position écartée et une position de travail afin que les lames (7) ne pénètrent dans les flancs (32) d'un pneumatique (31) reçu dans l'appareil que lorsqu'elles sont au-dessus de sa bande de roulement (33),
-
**caractérisé en ce que**
- ladite zone d'accueil (2) comporte une paire de rouleaux d'entrainement (10, 11) d'un pneumatique placé sur les rouleaux d'entrainement (10, 11)dans la zone d'accueil (2),
- deux structures de support (3', 3") sont montées au-dessus et de part et d'autre de la zone d'accueil (2),
- lesdits moyens de maintien sont montés sur au moins une des deux structures de support (3', 3"),
- un détecteur, notamment un détecteur optique (4), apte à détecter une zone centrale vide d'un pneumatique (31) est reçu dans la zone d'accueil (2), compris entre le diamètre intérieur des talons (34) du pneumatique (31), ledit détecteur (4) étant agencé sur au moins une des deux structures de support (3', 3"),
- les lames sont montées sur les structures de support (3', 3")
- l'automate de commande régit aussi la rotation d'au moins un rouleau de la paire de rouleaux (10, 11), et
- les moyens de maintien latéraux (5, 6) comportent :
- un mors (6) coulissant apte à s'appuyer contre le talon (34) d'un pneumatique (31) reçu dans l'appareil, et
- une pièce (5) à deux branches (37) portant chacune un galet (38) agencée pour s'insérer à l'intérieur d'un pneu reçu dans l'appareil et dont les deux branches sont aptes à venir en contact avec une surface intérieure (35) de la bande de roulement (33) du pneu,
- le mors (6) et la pièce (5) sont diamétralement opposés par rapport à la circonférence interne d'un pneumatique reçu dans l'appareil, et les lames (7), lorsqu'elles sont en position de travail, pénètrent dans les flancs (32) d'un pneumatique (31) lorsque les lames sont à proximité de ou reçues entre les deux branches (37) de manière à stabiliser la zone de découpe.

2. Appareil selon la revendication 1, comprenant un dispositif de découpe (8) agencé sur le châssis (1), ledit dispositif de découpe (8) coulissant pour venir découper la bande de roulement (33) transversalement.

3. Appareil selon la revendication 2, dans lequel le dispositif de découpe (8) de la bande de roulement (33), lorsque ladite bande de roulement (33) est séparée de ses flancs (32), comporte un bras supérieur (39) et un bras inférieur (40), le bras supérieur (39) ou inférieur (40) portant à une de ses extrémités, une paire de disques (20) coaxiaux espacés l'un de l'autre, l'autre bras supérieur (39) ou inférieur (40) portant une lame essentiellement circulaire (21) agencée entre lesdits disques (20), ledit dispositif de découpe (8) coulissant pour venir découper transversalement la bande de roulement (33) lorsque ladite bande de roulement (33) est séparée de ses flancs (32).

4. Appareil selon la revendication 3, dans lequel la lame essentiellement circulaire (21) comporte plusieurs rayons de courbure.

5. Appareil selon l'une des revendications 3 ou 4, dans lequel la lame essentiellement circulaire (21) est biseautée.

6. Appareil selon l'une des revendications 3 à 5, dans lequel le bras supérieur (39) et le bras inférieur (40) ont une forme allongée dont la longueur est au moins égale à la largeur de la bande de roulement (33) d'un pneumatique (31) à découper.

7. Appareil selon l'une des revendications précédentes, **caractérisé en ce que** la commande (9) est constituée par un unique automate régissant toutes les fonctions de l'appareil.

8. Appareil selon l'une des revendications précédentes, dans lequel la zone d'accueil (2) comporte des éléments de blocage (12) de part et d'autre d'un pneumatique (31) reçu dans l'appareil et sont agencés de manière à coulisser horizontalement pour se rapprocher l'un de l'autre et coincer un pneumatique (31) reçu dans l'appareil.

9. Appareil selon la revendication 8, dans lequel les éléments de blocage (12) sont des cylindres, libres en rotation autour de leur axe longitudinal, entrant en contact avec les flancs (32) d'un pneumatique (31) à découper de manière à tourner de manière synchronisée avec le pneumatique (31) lorsqu'il est entrainé par au moins un rouleau de la paire de rouleaux d'entrainement (10, 11).

10. Appareil selon l'une des revendications précédentes, comportant un capot (36) pour renfermer au moins partiellement l'appareil avec le cas échéant un pneumatique (31) à découper à l'intérieur de l'appareil, et au moins un capteur pour détecter l'ouverture du capot (36) et interrompre un cycle de découpe.

11. Appareil selon l'une des revendications précédentes, dans lequel le détecteur (4) apte à détecter une zone centrale du pneumatique (31), émet un faisceau laser.

12. Appareil selon l'une des revendications précédentes, dans lequel les moyens de maintien (5, 6) latéraux d'un pneumatique (31) reçu dans l'appareil permettent de bloquer en position des pneumatiques (8) dont le diamètre intérieur des talons (34) varie de 30 centimètres à 60 centimètres.

13. Appareil selon l'une des revendications précédentes, comprenant un capteur de détection de la présence d'un pneumatique (31) sur la zone d'accueil (2).

14. Appareil selon l'une des revendications 2 à 13, dans lequel le dispositif de découpe (8) agencé sur le châssis (1) comporte des moyens de happement d'une bande de roulement (33) agencés pour accrocher la bande de roulement pendant la découpe transversale de la bande de roulement (33).

15. Procédé de découpage d'un pneumatique par un appareil selon l'une des revendications 1 à 14, comportant les étapes suivantes :
- vérification de la présence d'un pneumatique (31) par un capteur,
- coinçage du pneumatique entre les cylindres (12),
- remontée de la zone d'accueil (2) comportant le pneumatique par un déplacement vertical jusqu'à détection par le faisceau laser de la zone centrale, entre talons, du pneumatique à découper,
- rapprochements des structures de supports (3', 3") par coulissage horizontal pour maintenir des talons du pneumatique par les mors (6) et l'intérieur de la bande de roulement (33) par la pièce (5) et ses deux branches (37),
- appui sur la partie interne (35) de la bande de roulement par la pièce (5) à deux branches puis,
- appui sur les talons (34) par le mors (6),
- mise en rotation du pneumatique par au moins un des rouleaux de la paire de rouleaux d'entrainement (10, 11),
- découpe des flancs (32) du pneumatique par la lame (7) agencée sur chaque structure de support (3', 3"),
- optionnellement, écartement des deux structures de support (3',3") dont chaque mors (6) porte un flanc découpé,
- descente de la zone d'accueil (2) comportant la bande roulement sans ses flancs jusqu'à ce que la bande de roulement soit face au dispositif de découpe (8),
- découpe transversale de la bande de roulement (33) par coulissage horizontal du dispositif de découpe (8), puis retour du dispositif de découpe (8) à sa position initiale,
- ouverture du capot de protection (36) par l'utilisateur pour récupération de la bande de roulement sectionnée sur les deux rouleaux (10, 11) et des flancs sur chacun des mors (6).

## Patentansprüche

1. Gerät zum Schneiden von Reifen des Typs, der einen Laufstreifen, Flanken und Wulste umfasst, so dass die Flanken geschnitten werden, wobei das Gerät umfasst:
- einen Rahmen (1),
- einen Aufnahmebereich (2), der dazu bestimmt ist, einen zu schneidenden Reifen (31) im Rahmen (1) aufzunehmen,
- seitliche Haltemittel (5, 6) zum Halten eines im Aufnahmebereich aufgenommenen Reifens,
- quer angeordnete Klingen (7), die zu einer Flanke (32) eines im Aufnahmebereich (2) aufgenommenen Reifens (31) hin gerichtet sind, wobei die Klingen (7) zwischen einer vom Laufstreifen (33) beabstandeten Stellung und einer Arbeitsstellung, in der sie in die Flanke (32) eines Reifens eindringen, um den Laufstreifen von seinen Flanken zu trennen, verschiebbar sind, und
- einen Steuerautomaten (9), der das Verschieben der Klingen (7) zwischen einer beabstandeten Stellung und einer Arbeitsstellung regelt, damit die Klingen (7) in die Flanken (32) eines im Gerät aufgenommenen Reifens (31) erst eindringen, wenn sie sich über dessen Laufstreifen (33) befinden,
**dadurch gekennzeichnet, dass**
- der Aufnahmebereich (2) ein Paar Antriebswalzen (10, 11) zum Antreiben eines auf den Antriebswalzen (10, 11) im Aufnahmebereich (2) platzierten Reifens umfasst,
- zwei Tragstrukturen (3', 3") über und beidseits des Aufnahmebereichs (2) montiert sind,
- Haltemittel (5, 6) an mindestens einer der beiden Tragstrukturen (3', 3") montiert sind,
- ein Detektor, insbesondere ein optischer Detektor (4), der geeignet ist, einen mittleren leeren Bereich eines Reifens (31) zu detektieren, im Aufnahmebereich (2) aufgenommen ist, der zwischen dem Innendurchmesser der Wulste (34) des Reifens (31) enthalten ist, wobei der Detektor (4) an mindestens einer der beiden Tragstrukturen (3', 3") angeordnet ist,
- die Klingen (7) an den Tragstrukturen (3', 3") montiert sind,
- der Steuerungsautomat (9) auch das Drehen mindestens einer Walze des Walzenpaares (10, 11) regelt und
- die seitlichen Haltemittel (5, 6) umfassen:
- eine verschiebbare Backe (6), die geeignet ist, sich gegen den Wulst (34) eines im Gerät aufgenommenen Reifens (31) abzustützen, und
- ein Teil (5) mit zwei Schenkeln (37), die jeweils eine Laufrolle (38) tragen, das dazu eingerichtet ist, in einen im Gerät aufgenommenen Reifen eingeführt zu werden, und dessen beide Schenkel geeignet sind, mit einer Innenfläche (35) des Laufstreifens (33) des Reifens in Kontakt zu gelangen,
- die Backe (6) und das Teil (5) in Bezug auf den inneren Umfang eines im Gerät aufgenommenen Reifens diametral entgegengesetzt sind, und
- die Klingen (7), wenn sie in der Arbeitsstellung sind, in die Flanken (32) eines Reifens (31) eindringen, wenn die Klingen in der Nähe der beiden Schenkel (37) sind oder zwischen ihnen aufgenommen sind, so dass der Schneidbereich stabilisiert wird.

2. Gerät nach Anspruch 1, umfassend eine Schneidvorrichtung (8), die am Rahmen (1) angeordnet ist, wobei die Schneidvorrichtung (8) verschiebbar ist, um den Laufstreifen (33) quer zu schneiden.

3. Gerät nach Anspruch 2, bei dem die Schneidvorrichtung (8) zum Schneiden des Laufstreifens (33), wenn der Laufstreifen (33) von seinen Flanken (32) getrennt ist, einen oberen Arm (39) und einen unteren Arm (40) umfasst, wobei der obere Arm (39) oder untere Arm (40) an einem seiner Enden ein Paar koaxiale, voneinander beabstandete Scheiben (20) trägt, wobei der andere obere Arm (39) oder untere Arm (40) eine im Wesentlichen kreisförmige Klinge (21) trägt, die zwischen den Scheiben (20) angeordnet ist, wobei die Schneidvorrichtung (8) verschiebbar ist, um den Laufstreifen (33) quer zu schneiden, wenn der Laufstreifen (33) von seinen Flanken (32) getrennt ist.

4. Gerät nach Anspruch 3, bei dem die im Wesentlichen kreisförmige Klinge (21) mehrere Krümmungsradien umfasst.

5. Gerät nach einem der Ansprüche 3 oder 4, bei dem die im Wesentlichen kreisförmige Klinge (21) abgeschrägt ist.

6. Gerät nach einem der Ansprüche 3 bis 5, bei dem der obere Arm (39) und der untere Arm (40) eine längliche Form haben, deren Länge mindestens gleich der Breite des Laufstreifens (33) eines zu schneidenden Reifens (31) ist.

7. Gerät nach einem der vorhergehenden Ansprüche, **dadurch gekennzeichnet, dass** die Steuerung (9) aus einem einzigen Automaten besteht, der alle Funktionen des Geräts regelt.

8. Gerät nach einem der vorhergehenden Ansprüche, bei dem der Aufnahmebereich (2) Blockierelemente (12) beidseits eines im Gerät aufgenommenen Reifens (31) umfasst, die so angeordnet sind, dass sie horizontal verschoben werden können, um sich einander anzunähern und einen im Gerät aufgenommenen Reifen (31) festzuklemmen.

9. Gerät nach Anspruch 8, bei dem die Blockierelemente (12) um ihre Längsachse herum drehbewegliche Zylinder sind, die mit den Flanken (32) eines zu schneidenden Reifens (31) derart in Kontakt kommen, dass sie mit dem Reifen (31) synchronisiert drehen, wenn er von mindestens einer Walze des Antriebswalzenpaares (10, 11) angetrieben wird.

10. Gerät nach einem der vorhergehenden Ansprüche, umfassend eine Abdeckung (36), um das Gerät mit gegebenenfalls einem zu schneidenden Reifen (31) im Inneren des Geräts zumindest teilweise zu verschließen, und mindestens einen Sensor, um das Öffnen der Abdeckung (36) zu detektieren und einen Schneidvorgang abzubrechen.

11. Gerät nach einem der vorhergehenden Ansprüche, bei dem der Detektor (4), der geeignet ist, einen mittleren Bereich des Reifens (31) zu detektieren, einen Laserstrahl aussendet.

12. Gerät nach einem der vorhergehenden Ansprüche, bei dem die seitlichen Haltemittel (5, 6) zum Halten eines im Gerät aufgenommenen Reifens (31) es ermöglichen, Reifen (31) zu blockieren, bei denen der Innendurchmesser der Wulste (34) von 30 Zentimeter bis 60 Zentimeter variiert.

13. Gerät nach einem der vorhergehenden Ansprüche, umfassend einen Sensor zur Erkennung des Vorhandenseins eines Reifens (31) auf dem Aufnahmebereich (2).

14. Gerät nach einem der Ansprüche 2 bis 13, bei dem die am Rahmen (1) angeordnete Schneidvorrichtung (8) Mittel zum Erfassen eines Laufstreifens (33) umfasst, die angeordnet sind, um den Laufstreifen während des Querschneidens des Laufstreifens (33) festzuhalten.

15. Verfahren zum Schneiden eines Reifens mit einem Gerät nach einem der Ansprüche 1 bis 14, umfassend die folgenden Schritte:
- Überprüfen des Vorhandenseins eines Reifens (31) durch einen Sensor,
- Einklemmen des Reifens zwischen den Zylindern (12),
- Hochfahren des den Reifen enthaltenden Aufnahmebereichs (2) durch eine vertikale Bewegung bis zur Detektion des mittleren Bereichs zwischen den Wulsten des zu schneidenden Reifens durch den Laserstrahl,
- Annähern der Tragstrukturen (3', 3") durch horizontales Verschieben, um Wulste des Reifens mit den Backen (6) und das Innere des Laufstreifens (33) mit dem Teil (5) und seinen beiden Schenkeln (37) zu halten,
- Abstützen auf dem Innenteil (35) des Laufstreifens durch das Teil (5) mit zwei Schenkeln, dann
- Abstützen auf den Wulsten (34) durch die Backe (6),
- Indrehungversetzen des Reifens durch mindestens eine der Walzen des Antriebswalzenpaares (10, 11),
- Schneiden der Flanken (32) des Reifens mit der Klinge (7), die an jeder Tragstruktur (3', 3") angeordnet ist,
- optional, Beabstanden der beiden Tragstrukturen (3',3"), von denen jede Backe (6) eine geschnittene Flanke trägt,
- Herunterfahren des den Laufstreifen ohne seine Flanken enthaltenden Aufnahmebereichs (2), bis der Laufstreifen gegenüber der Schneidvorrichtung (8) ist,
- Querschneiden des Laufstreifens (33) durch horizontales Verschieben der Schneidvorrichtung (8), dann Zurückkehren der Schneidvorrichtung (8) in ihre Ausgangsstellung,
- Öffnen der Schutzabdeckung (36) durch den Benutzer zum Entnehmen des zerteilten Laufstreifens auf den beiden Walzen (10, 11) und der Flanken an jeder der Backen (6).

## Claims

1. An apparatus for cutting tires of the type comprising a tread, side walls, and beads, so as to cut the side walls, the apparatus comprising:
- a frame (1),
- an accommodation zone (2) intended to receive a tire (31) to be cut in the frame (1),
- lateral holding means (5, 6) for a tire received in the accommodation zone,
- blades (7) arranged transversely, oriented toward a sidewall (32) of a tire (31) received in the accommodation zone (2), said blades (7) being mounted to slide between a separated position of disengagement of the tread (33) and a working position in which they penetrate into the sidewall (32) of a tire in order to separate the tread from its side walls, and
- a controlling logic control (9) governing the sliding of said blades (7) between a separated position and a working position in order for the blades (7) to penetrate into the side walls (32) of a tire (31) received in the apparatus only when they are above its tread (33),
charactized in
- said accommodation zone (2) comprise a pair of drive rollers (10, 11) for a tire placed on the drive rollers (10, 11) in the accommodation zone (2),
- two support structures (3', 3") are mounted above and on either side of the accommodation zone (2),
- said holding means are mounted on at least one of the two support structures (3', 3"),
- a detector, in particular an optical detector (4), capable of detecting a void central zone of a tire (31) received in the accommodation zone (2), lying between the inner diameter of the beads (34) of the tire (31), said detector (4) being arranged on at least one of the two support structures (3', 3"),
- blades are mounted on the support structures (3', 3"),
- a controlling logic control governing the rotation of at least one roller of the pair of rollers (10, 11), and
- the lateral holding means (5, 6) comprise:
- a sliding jaw (6) capable of pressing against the bead (34) of a tire (31) received in the apparatus, and
- a part (5) with two branches (37) each bearing a wheel (38) arranged to be inserted into a tire received in the apparatus and whose two branches are capable of coming into contact with an inner surface (35) of the tread (33) of the tire,
- the jaw (6) and the part (5) are diametrically opposed relative to the inner circumference of a tire received in the apparatus, and
- the blades (7), when they are in working position, penetrate into the side walls (32) of a tire (31) when the blades are in proximity to or received between the two branches (37) so as to stabilize the cutting zone.

2. The apparatus as claimed in claim 1, comprising a cutting device (8) arranged on the frame (1), said cutting device (8) sliding to cut the tread (33) transversely.

3. The apparatus as claimed in claim 2, in which the cutting device (8) for the tread (33), when said tread (33) is separated from its side walls (32), comprises a top arm (39) and a bottom arm (40), the top (39) or bottom (40) arm bearing, at one of its ends, a pair of coaxial disks (20) spaced apart from one another, the other top (39) or bottom (40) arm bearing an essentially circular blade (21) arranged between said disks (20), said cutting device (8) sliding to transversely cut the tread (33) when said tread (33) is separated from its side walls (32).

4. The apparatus as claimed in claim 3, in which the essentially circular blade (21) comprises several radii of curvature.

5. The apparatus as claimed in one of claims 3 or 4, in which the essentially circular blade (21) is beveled.

6. The apparatus as claimed in one of claims 3 to 5, in which the top arm (39) and the bottom arm (40) have an elongate form whose length is at least equal to the width of the tread (33) of a tire (31) to be cut.

7. The apparatus as claimed in one of the preceding claims, **characterized in that** the control (9) consists of a single logic controller governing all the functions of the apparatus.

8. The apparatus as claimed in one of the preceding claims, in which the accommodation zone (2) comprises blocking elements (12) on either side of a tire (31) received in the apparatus and are arranged so as to slide horizontally to approach one another and pinch a tire (31) received in the apparatus.

9. The apparatus as claimed in claim 8, in which the blocking elements (12) are cylinders, free to rotate about their longitudinal axis, entering into contact with the side walls (32) of a tire (31) to be cut so as to rotate synchronously with the tire (31) when it is driven by at least one roller of the pair of drive rollers (10, 11).

10. The apparatus as claimed in one of the preceding claims, comprising a shroud (36) for at least partially enclosing the apparatus with, as appropriate, a tire (31) to be cut inside the apparatus, and at least one sensor for detecting the opening of the shroud (36) and stopping a cutting cycle.

11. The apparatus as claimed in one of the preceding claims, in which the detector (4) capable of detecting a central zone of the tire (31), emits a laser beam.

12. The apparatus as claimed in one of the preceding claims, in which the lateral holding means (5, 6) for a tire (31) received in the apparatus make it possible to lock in position tires (8) of which the inner diameter of the beads (34) varies from 30 centimeters to 60 centimeters.

13. The apparatus as claimed in one of the preceding claims, comprising a sensor for detecting the presence of a tire (31) on the accommodation zone (2).

14. The apparatus as claimed in one of claims 2 to 13, in which the cutting device (8) arranged on the frame (1) comprises means for grabbing a tread (33) arranged to clasp the tread during the transverse cutting of the tread (33).

15. A method for cutting a tire by an apparatus as claimed in one of claims 1 to 14 comprising the following steps:
- verification of the presence of a tire (31) by a sensor,
- pinching of the tire between the cylinders (12),
- raising of the accommodation zone (2) including the tire by a vertical displacement until the central zone, between beads, of the tire to be cut is detected by the laser beam,
- convergence of the support structures (3', 3") by horizontal sliding to hold beads of the tire by the jaws (6) and the interior of the tread (33) by the part (5) and its two branches (37),
- pressing on the inner part (35) of the tread by the part (5) with two branches, then,
- pressing on the beads (34) by the jaws (6),
- rotation of the tire by at least one of the rollers of the pair of drive rollers (10, 11),
- cutting of the side walls (32) of the tire by the blade (7) arranged on each support structure (3', 3"),
- optionally, separation of the two support structures (3', 3") of which each jaw (6) bears a cut side wall,
- lowering of the accommodation zone (2) including the tread without its side walls until the tread is facing the cutting device (8),
- transverse cutting of the tread (33) by horizontal sliding of the cutting device (8), then return of the cutting device (8) to its initial position,
- opening of the protective shroud (36) by the user for recovery of the cut-off tread on the two rollers (10, 11) and of the side walls on each of the jaws (6).
